# EUROPÄISCHE PATENTSCHRIFT

(11) **EP 2 157 393 B1**
(45) Veröffentlichungstag und Bekanntmachung des Hinweises auf die Patenterteilung: **23.07.2014**
(21) Anmeldenummer: 08767024.6
(22) Anmeldetag: 24.04.2008
(51) Int. Cl.: F41A 5/20, F41C 3/00, F41A 5/26

(54) **AUTOMATISCHE PISTOLE**
AUTOMATIC PISTOL
PISTOLET AUTOMATIQUE

(30) Priorität: 11.05.2007 RU 2007119128
(43) Veröffentlichungstag der Anmeldung: 24.02.2010
(73) Patentinhaber: Hans Wrage & Co. GmbH, 20095 Hamburg (DE)
(72) Erfinder: Kaminsky, Victor Anatolevich, Ufa 450076 (RU)
(74) Vertreter: Meyer, Ludgerus
(86) Internationale Anmeldenummer: PCT/RU2008/000262
(87) Internationale Veröffentlichungsnummer: WO 2008/140352

(56) Entgegenhaltungen:
- EP-A1- 0 573 093
- EP-A2- 0 896 198
- DE-C- 486 902
- DE-C1- 19 836 964
- FR-A- 885 725
- RU-C1- 2 156 938
- RU-C1- 2 166 720
- US-A- 4 373 423

## Beschreibung

### Technischer Bereich

Die hier beschriebene Erfindung betrifft die Konstruktion der Feuerwaffen, insbesondere die Konstruktion der automatischen Feuerwaffen, die durch die Ableitung der Pulvergase nachgeladen werden (Gasdrucklader).

### Heutiger Stand der Technik

Der Karabiner S (Simonow-Selbstladekarabiner) ist eine selbstladende Feuerwaffe, zu deren Hauptkomponenten ein unbeweglicher Lauf mit einer Gasentnahmevorrichtung, bestehend aus einer Gaskammer, einem Gasrohr, einem Gaskolben und einer gefederten Gasstange, sowie ein Verschlussgehäuse mit einer Verriegelungswarze gehören. Der Verschluss einer selbstladenden Feuerwaffe enthält einen Verschlussträger und ein Verschlussstück mit einer Führungskante. Der Verschluss wird durch die Führung des hinteren Endes des Verschlussstücks hinter die Verriegelungswarze des Verschlussgehäuses geschlossen (Anweisungen für den Umgang mit Feuerwaffen, Militärverlag des Verteidigungsministeriums der UdSSR, Moskau 1973, Seiten 180-188). Zu den Nachteilen eines Karabiners S gehören dessen komplizierte Konstruktion, die durch das lange und massive Verschlussgehäuse und ein langes Verschlussstück bedingt ist. Außerdem liegt die Verriegelungswarze wesentlich tiefer als die Achse des Gewehrlaufs und in einem großen Abstand vom dessen hinteren Ende, wodurch die Patronenhülse und das Verschlussstück bei der Schussabgabe verschoben werden, was die Trefferdichte beeinträchtigt.

Der hier vorgestellten technischen Lösung ähnelt sich am meisten die Konstruktion der automatischen Feuerwaffen, die einen unbeweglichen Lauf, einen Verschluss mit einem Schlagbolzen, einen Hülsenauszieher, einen Verschlussrahmen, eine gefederte Gasentnahmevorrichtung mit einem Gaskolben und einer Gaskammer, eine Schussauslösevorrichtung und ein Magazin enthalten.

Der bewegliche Verschlussrahmen ist mit dem gefederten Gaskolben fest verbunden. Die Mündungsmutter hat eine Öffnung für das Projektil. Sie ist mit dem Lauf fest verbunden und befindet sich vor der Laufmündung. Der Hahn liegt horizontal unter dem Verschluss. Im hinteren Teil des Hahns befindet sich eine Verschlusswarze, welche den Verschluss verriegelt (Patent RF Nr. 2156938, MPK⁸ E41A9/00, F41 C3/00, F41A5/18, veröffentlicht am 27.09.2000). Der Nachteil der oben beschriebenen automatischen Feuerwaffe ist eine nicht ausreichende Zuverlässigkeit der Gasentnahmevorrichtung. Beim Austritt des Projektils aus der Mündungsmutter sinkt der Gasdruck in der Gaskammer sehr schnell, weil eine große Menge Pulvergase durch die Öffnung, deren Durchmesser dem Durchmesser des Laufs entspricht, entweicht. Die Gase drücken nur kurz gegen den Gaskolben, was zur dessen sicheren Funktion nicht ausreicht. Außerdem werden die Außenmaße der Feuerwaffe durch die Verwendung der Gasentnahmevorrichtung unter dem Gewehrlauf vergrößert. Die Teile des Verschlussrahmens, des Hahns und der Hahnachse müssen sehr massiv und robust sein, wodurch die Konstruktion der Feuerwaffe komplizierter wird und deren Herstellung somit schwerer wird. Die Platzierung des Verriegelungsmechanismus wesentlich tiefer als die Achse des Gewehrlaufs erhöht das Risiko, dass der Verschluss bei der Schussabgabe verschoben wird und dass sich die Patronenhülse erweitert und festklemmt. Dadurch werden die Zuverlässigkeit der Feuerwaffe und die Trefferdichte beeinträchtigt. Die Trefferdichte wird auch dadurch verschlechtert, weil die Verriegelungswarze wesentlich tiefer als die Achse des Gewehrlaufs und in einem großen Abstand vom dessen hinteren Ende liegt, wodurch das Verschlussstück und die Patronenhülse bei der Schussabgabe verschoben werden. Die Übertragung der Bewegung vom Gaskolben zum Verschluss erfolgt mithilfe des Verschlussrahmens und eines querliegenden Stifts, was die Konstruktion der Feuerwaffe komplizierter macht.

DE 198 36 964 C1 offenbart eine Pistole mit unbeweglichem Lauf, Verschluss, Verschlussrahmen, Gasentnahmevorrichtung, Verschlussschlitten, wobei der Lauf mit einem Endstück ausgerüstet ist, das sich am hinteren Ende des Laufs befindet, wobei der vordere Teil des Verschlusses, welcher mit seitlichen Verschlussansätzen versehen ist, die in der vorderen Endlage des Verschlusses in Verriegelungsnuten des Endstücks eingreifen, beim Zurückbewegen des Gaskolbens parallel bewegt wird, wobei die Verschlussansätze über Verriegelungskurven des Verschlussschlittens aus den Verriegelungsnuten freigegeben und im Verlauf der Bewegung des Verschlussschlittens gesteuert werden, und der Verschluss durch den Verschlussschlitten zurückbewegt wird, der Verschlussschlitten Führungen aufweist, über welche der Gaskolben an dem Verschlussrahmen bewegbar ist.

FR 885 725 A offenbart eine federbelastete Gasentnahmevorrichtung mit einem Gaskolben, dessen verlängertes Teil einen Verschlussschlitten bildet, und einer Gaskammer, die sich am vorderen Teil eines Laufs befindet und den Lauf umfasst, wobei am Umfang des Laufs Gaskanäle angeordnet sind. Der dargestellte Verschlussschlitten generiert eine Drehung des Verschlusses zur Entriegelung.

DE 486 902 C offenbart ein Verschlusssystem, wobei sich ein Endstück im unteren Teil des hinteren Endes eines Laufs befindet und der vordere Teil des Verschlusses beim Zurückbewegen angehoben wird und wobei sich zudem der hintere Teil des Verschlusses über eine Stütze an einem Gehäuse abstützt.

### Beschreibung der Erfindung

Der Zweck der hier beschriebenen Erfindung ist die Vereinfachung der Konstruktion und der Herstellung von Feuerwaffen sowie die Erhöhung deren Zuverlässigkeit und Verbesserung deren Kampfeigenschaften.

Diese Aufgabe kann wie folgt gelöst werden:
Eine automatische Pistole besteht im Wesentlichen aus einem unbeweglichen Lauf, einem Verschluss mit einem Schlagbolzen und einem Hülsenauszieher, einer gefederten Gasentnahmevorrichtung mit einem Gaskolben und einer Gaskammer, einer Schussauslösevorrichtung und einem Magazin. Deren Lauf wird mit einem Endstück ausgerüstet, das sich im unteren Teil des hinteren Endes des Laufs befindet. Die Ausführung des Verschlusses ermöglicht die Verschiebung dessen vorderen Teils nach unten, wenn sich der Verschluss in dessen vorderen Endlage befindet. Der vordere Teil des Verschlusses ist mit seitlichen Verschlusswarzen versehen. Die entsprechenden Verriegelungsnuten befinden sich in den Vertiefungen am Endstück des Laufs. Der Gaskolben hat eine Aussparung zum Auswerfen der Patronenhülse. Im Laufe der Rückbewegung entriegelt er den Verschluss und zieht ihn nach hinten. Bei dessen Vorwärtsbewegung wird der Verschluss nach vorne befördert und nach unten verschoben. Die Gaskammer befindet sich am vorderen Teil des Laufs und umfasst den Lauf. Am Umfang des Laufs sind Gaskanäle angebracht.

Das Endstück, das unter dem hinteren Ende des Laufs platziert ist, der Verschluss, der in dessen vorderen Endlage nach unten verschoben wird, die Verschlusswarzen an den Seiten des vorderen Teils des Verschlusses und die Verriegelungsnuten in den Vertiefungen am Endstück des Laufs geben die Möglichkeit, die Elemente des Verriegelungsmechanismus, welche besonders robust sein müssen, kompakt unmittelbar vor dem hinteren Ende des Laufs zu positionieren. Diese Konstruktion des Verriegelungsmechanismus lässt die Belastung des Verschlussrahmens und des hinteren Teils des Verschlusses zu senken und die Anzahl deren Verstärkungselemente zu reduzieren. Dies würde die Konstruktion der Feuerwaffe und deren Herstellung vereinfachen, zusätzliche Elemente des Verriegelungsmechanismus beseitigen und folglich die Konstruktion des Verschlussmechanismus einfacher machen. Außerdem kann somit der Verschluss auf der Achse des Gewährlaufs positioniert werden, wodurch die Belastung besser verteilt wird und die Verschiebung des Verschlusses von der Achse des Gewehrlaufs bei der Schussabgabe ausgeschlossen wird. Diese Maßnahme würde die Trefferdichte wesentlich erhöhen. Bei dieser Konstruktion der Verschlusselemente können die Verschlusswarzen in den Freiräumen an den Seiten des Verschlusses angebracht werden. Ihre Größe und Anzahl kann erhöht werden, was die Zuverlässigkeit der Konstruktion verbessern würde.

Die Aussparung, die im Gaskolben zum Auswerfen der Patronenhülse vorgesehen ist, sowie dessen Fähigkeit, bei dessen Rückbewegung den Verschluss zu heben, zu entriegeln und nach hinten zu ziehen und bei der Vorwärtsbewegung den Verschluss nach vorne zu bringen und nach unten zu verschieben, schafft die Möglichkeit, nur einen Teil - den Gaskolben - zur Erzeugung der Bewegungsenergie in der Gasentnahmevorrichtung, zur Übertragung dieser Energie auf den Verschluss und zur Steuerung des Verschlusses - Öffnen, Schließen, Fixieren - zu verwenden. Das würde die Konstruktion, Herstellung, Zerlegung und Reinigung der Feuerwaffe wesentlich vereinfachen. Die Verwendung eines einzigen Details - eines verlängerten Gaskolbens, dessen vorderer Abschnitt sich im Lauf bewegt und der hintere Teil über die Nuten, die sich neben der Achse des Laufs befinden, geführt wird, - schließt die Vibration, erhöhte Reibung und Stöße aus, die beim Zusammenspiel von mehreren Teilen unausweichlich entstehen, aus, wodurch der gesamte Mechanismus gleichmäßiger und zuverlässiger funktionieren kann.

Die Pulvergase werden nach der Schussabgabe durch die Gaskanäle am vorderen Teil des Laufs in die Gaskammer geführt, die den Lauf umfasst. Nachdem das Projektil die Gaskanäle passiert hat, die sich am Umfang des Laufs befinden, werden die Pulvergase in die Gaskammer schnell und gleichmäßig abgeleitet, wodurch der Gaskolben einen stärkeren Impuls erhält und die Zuverlässigkeit der Feuerwaffe erhöht wird. Der Boden der Gaskammer übernimmt unter hohem Druck der Pulvergase die Funktion eines Kompensators, was den Rückstoß reduziert, die Stabilität der Feuerwaffe bei der Schussabgabe erhöht und die Trefferdichte verbessert.

### Kurze Erläuterung der Zeichnungen

Die Effizienz der Erfindung wird durch die beigelegten Zeichnungen erläutert.

Die Zeichnung Nr. 1 zeigt den Längsschnitt einer automatischen Pistole. Der Gaskolben und der Verschluss befinden sich in deren vorderen Endlage, der vordere Teil des Verschlusses ist nach unten verschoben.

Auf der Zeichnung Nr. 2 befinden sich der Gaskolben und der Verschluss in deren hinteren Endlage.

Die Zeichnung Nr. 3 zeigt den Querschnitt des Verschlussrahmens und des hinteren Teils des Laufs mit dem Endstück. Der Verschluss ist nach unten verschoben.

Auf der Zeichnung Nr. 4 sind der hintere Teil des Laufs mit dem Endstück, der Verschlussrahmen und der Verschluss in deren hinteren Endlage dargestellt.

Die Zeichnung Nr. 5 zeigt den Querschnitt der Verriegelungskurve im Gaskolben und der Verschlusswarze des Verschlusses. Der Verschluss ist geschlossen.

Auf der Zeichnung Nr. 6 werden der Gaskolben und der Verschluss nach hinten gezogen.

Zeichnung Nr. 7: Querschnitt A-A der Teile, die auf der Zeichnung Nr. 5 dargestellt sind.

### Mögliche Umsetzung der Erfindung

Die automatische Pistole enthält einen unbeweglichen Lauf 1 mit dem Endstück 2, der im Verschlussrahmen 3 installiert ist. Im Endstück ist der Führungskanal 4 des Verschlusses 5 vorgesehen. Die Gaskammer 6 umfasst den vorderen Teil des Laufs. Die Gaskammer ist am Lauf mittels einer Schraubenverbindung befestigt (nicht dargestellt), was den Zusammenbau und die Zerlegung der Feuerwaffe vereinfacht. Am Umfang des Laufs befinden sich die Gaskanäle 7. Der Gaskolben 8 ist in der Gaskammer installiert. Sein verlängerter Teil ist in Form eines Verschlussschlittens ausgeführt. An den Seitenflächen des Verschlussschlittens sind die Verriegelungskurven 9, welche die Funktion des Verschlusses 5 steuern, die Aussparung zum Auswerfen der Patronenhülse 10 und die Führungen 11, über welche sich der Gaskolben im Verschlussrahmen 3 und dem Endstück 2 des Laufs bewegt, angebracht. In dem Verschlussrahmen und dem Endstück befinden sich die Führungsnuten 12 für den Gaskolben. Die Rückstellfeder 13 und die Federstange 14 sind unter dem Lauf platziert. Der Verschluss 5 hat eine Nut 15, die über dem Kopfteil der oberen Patrone 16 des Magazins 17 liegt. Die Feder 18 des Magazins drückt den hinteren Teil der Patrone gegen den Verschluss an und verschiebt dessen vorderen Teil nach unten. Stütze 19 veranlasst die Verschiebung des Verschlusses nach unten. Oben am vorderen Teil des Verschlusses befindet sich die Verriegelungswarze 20, die mit der Aussparung zum Auswerfen der Patronenhülse 10 zusammenspielt. An den Seitenflächen sind die Verschlusswarzen 21 angebracht. Das Endstück des Laufs ist mit den Nuten 22 und Verschlusswarzen 23 versehen. Der Verschluss enthält den Schlagbolzen 24, den Hülsenauszieher 25 und die Stange des Auswerfers 26.

### Funktionsweise einer automatischen Pistole:

Bei der Betätigung des Hahns (nicht dargestellt) schlägt der Schlagbolzen 24 auf das Zündhütchen der Patrone. Ein Schuss wird abgefeuert. Nachdem das Projektil die Gaskanäle 7 am Lauf 1 passiert hat, füllen die Pulvergase die Gaskammer 6. Der Gaskolben 8 bewegt sich unter dem Druck der Pulvergase im Lauf 1 über die Führungsnuten 12 nach hinten und drückt die Rückstellfeder 13, die sich an der Federstange 14 befindet, zusammen. Der Gaskolben rutscht von der Verriegelungswarze des Verschlusses und gibt den Verschluss frei. Die Verriegelungskurven in den Nuten 9 des Gaskolbens heben die Verschlusswarzen 21 des Verschlusses. Der Verschluss stützt sich auf die Stütze 19, sein vorderer Teil geht nach oben, die Verschlusswarzen 21 kommen aus den Nuten 22 des Endstücks und geben die Verschlusswarzen 23 frei. Die Verriegelungswarze 20 des Verschlusses greift in die Aussparung 10 des Gaskolbens. Der Gaskolben drückt mit den vorderen Teilen der Verriegelungskurven 9 gegen die Verschlusswarzen 21 und zieht den Verschluss 5 nach hinten. Die Patronenhülse wird aus dem Patronenlader des Laufs 1 mit dem Hülsenauszieher 25 entnommen, von der Stange des Auswerfers 26 abgefangen und durch die Aussparung zum Auswerfen der Patronenhülse 10 aus der Feuerwaffe entfernt. Der Verschluss 5 bewegt sich im Verschlussrahmen 3 nach hinten und spannt den Hahn (nicht dargestellt). Nachdem der Gaskolben 8 seine hintere Endlage erreicht hat, bewegt er sich unter dem Druck der Rückstellfeder 13 im Lauf 1 über die Führungsnuten 12 nach vorne, drückt gegen die Verriegelungswarze 20, die sich in der Aussparung zum Auswerfen der Patronenhülse 10 befindet, und schiebt den Verschluss 5 nach vorne. Der Verschluss bewegt sich im Verschlussrahmen 3 über dem Endstück 2 und durch den Führungskanal 4 nach vorne und schiebt die nächste Patrone aus dem Magazin 17 in den Patronenlader des Laufs 1 ein. Der Gaskolben 8 wird in die Gaskammer 6 eingeführt, der Verschluss 5 erreicht dessen vordere Endlage, die Verschlusswarzen 21 liegen über den Nuten 22 des Endstücks, die Nut 15 befindet sich im Verschluss über dem Kopfteil der oberen Patrone 16 im Magazin 17. Der Druck der oberen Patrone aus dem Magazin wird auf den Verschluss auf der Höhe der Stütze 19 übertragen. Der Gaskolben zieht weiter nach vorne, stößt mit einer Kante der Aussparung 10 gegen die Verriegelungswarze 20 und verschiebt den Verschluss nach unten. Der Verschluss stützt sich auf die Stütze 19, sein vorderer Teil wird nach unten verschoben. Die Verschlusswarzen 21 greifen in die Nuten 22. Sie werden durch die Verschlusswarzen 23 verriegelt. Der Verschluss 5 schließt dabei den Lauf 1. Die Verriegelungswarze 20 befindet sich in deren unteren Lage, der Gaskolben 8 wird auf die Verriegelungswarze 20 geschoben und fixiert den Verschluss. Die Verriegelungskurven 9 des Gaskolbens 8 halten die Verschlusswarzen 20 in deren unteren Lage. Der Gaskolben erreicht dessen vordere Endlage und stößt gegen die Stirnseite der Gaskammer 6.

### Industrielle Anwendbarkeit

Die oben beschriebene automatische Pistole hat gute Kampfeigenschaften, ist zuverlässig und zeichnet sich im Vergleich zu anderen Feuerwaffen durch ihre einfache Konstruktion, was deren Herstellung wesentlich vereinfacht.

## Patentansprüche

1. Automatische Pistole, bestehend im Wesentlichen aus einem unbeweglichen Lauf (1), einem Verschluss (5) mit einem Schlagbolzen (24) und einem Hülsenauszieher (25), einem Verschlussrahmen (3), einer federbelasteten Gasentnahmevorrichtung mit einem Gaskolben (8), dessen verlängertes Teil einen Verschlussschlitten bildet, und einer Gaskammer (6), einer Schussauslösevorrichtung und einem Magazin (17), wobei der Lauf mit einem Endstück (2) ausgerüstet ist, das sich im unteren Teil des hinteren Endes des Laufs (1) befindet, wobei
- der vordere Teil des Verschlusses (5), welcher mit seitlichen Verschlussansätzen (21) versehen ist, die in der vorderen Endlage des Verschlusses in Verriegelungsnuten (22) des Endstücks (2) eingreifen, beim Zurückbewegen des Gaskolbens angehoben wird, wobei
- die Verschlussansätze (21) über Verriegelungskurven (9) des Verschlussschlittens aus den Verriegelungsnuten freigegeben und im Verlauf der Bewegung des Verschlussschlittens gesteuert werden, und der Verschluss durch den Verschlussschlitten zurückbewegt wird, der hintere Teil des Verschlusses sich über eine Stütze (19) an dem Verschlussschlitten abstützt,
- der Verschlussschlitten Führungen aufweist, über welche der Gaskolben an dem Verschlussrahmen und dem Endstück bewegbar ist,
- der Verschlussschlitten (8) eine Aussparung zum Auswerfen der Patronenhülse (10) hat, und
- die Gaskammer sich am vorderen Teil des Laufs befindet und den Lauf umfasst, wobei am Umfang des Laufs Gaskanäle (7) angeordnet sind.

2. Automatische Pistole nach Anspruch 1, **dadurch gekennzeichnet, dass** der Hülsenauszieher am vorderen Ende des Verschlusses beim Zurückbewegen des Verschlusses eine Hülse aus dem Lauf herauszieht, mittels einer Stange aus dem Hülsenauszieher löst und durch die Aussparung des Verschlussschlittens auswirft.

3. Automatische Pistole nach Anspruch 1, **dadurch gekennzeichnet, dass** der Verschluss an seinem vorderen Ende einen Verriegelungsansatz (20) aufweist, der beim Zurückbewegen des Verschlussschlittens in die Aussparung (10) des Verschlussschlittens eingreift und beim Vorwärtsbewegen des Verschlussschlittens den Verschluss nach vorne bewegt, bis die Verschlussansätze (21) in die Verriegelungsnuten (22) des Endstücks (2) eintreten und in der weiteren Vorwärtsbewegung des Verschlussschlittens in den Verriegelungsnuten gehalten werden.

## Claims

1. Automatic pistol, essentially consisting of a non-movable barrel (1), a breech (5) with a striking pin (24) and a cartridge case extractor (25), a breech frame (3), a spring-loaded gas-removing device with a gas piston (8), the prolonged part of which forms a breech carriage, and a gas chamber (6), a shot-firing device and a magazine (17), wherein the barrel is equipped with an end piece (2) which is located in the lower part of the rear end of the barrel (1); wherein
- the front part of the breech (5), which is provided with lateral breech projections (21) which engage, when the breech is in the front end position, in locking grooves (22) in the end piece (2), is raised when the gas piston is moved back; wherein
- the breech projections (21) are released, via locking cams (9) on the breech carriage, from the locking grooves (22) and are controlled in the course of the movement of said breech carriage, and the breech is moved back by said breech carriage;
- the rear part of the breech is supported on the breech carriage via a support (19);
- the breech carriage has guides via which the gas piston can be moved on the breech frame and the end piece;
- the breech carriage (8) has a clearance for ejecting the cartridge case (10); and
- the gas chamber is located on the front part of the barrel and encompasses said barrel, gas ducts (7) being arranged on the circumference of said barrel.

2. Automatic pistol according to Claim 1,
**characterised in that**
the cartridge case extractor at the front end of the breech extracts a cartridge case from the barrel when the breech is moved back, detaches it from the cartridge case extractor by means of a bar and ejects it through the clearance in the breech carriage.

3. Automatic pistol according to Claim 1,
**characterised in that**
the breech has, at its front end, a locking projection (20) which engages, when the breech carriage is moved back, in the clearance (10) in said breech carriage and, when said breech carriage is moved forward, moves the breech forwards until the breech projections (21) pass into the locking grooves (22) in the end piece (2) and are held in said locking grooves in the course of the further forward movement of the breech carriage.

## Revendications

1. Pistolet automatique composé essentiellement d'un canon fixe (1), d'un obturateur (5) avec un percuteur (24) et un extracteur de douille (25), d'un cadre d'obturateur (3), d'un dispositif extracteur de gaz à ressort avec un piston à gaz (8) dont la partie prolongée forme un coulisseau d'obturateur, et une chambre à gaz (6), d'un dispositif déclencheur de tir et d'un magasin (17), étant précisé que le canon est équipé d'une pièce d'extrémité (2) qui se trouve dans la partie inférieure de l'extrémité arrière du canon (1), étant précisé
- que la partie avant de l'obturateur (5) qui est pourvue de saillies d'obturateur latérales (21) qui pénètrent, dans la position de fin de course avant de l'obturateur, dans des rainures de verrouillage (22) de la pièce d'extrémité, est soulevée lors du retour du piston à gaz,
- que les saillies d'obturateur (21) sont dégagées des rainures de verrouillage par l'intermédiaire de courbes de verrouillage (9) du coulisseau d'obturateur et sont commandées au cours du mouvement dudit coulisseau, et que l'obturateur est ramené par le coulisseau,
- que la partie arrière de l'obturateur s'appuie par l'intermédiaire d'un support (19) contre le coulisseau d'obturateur,
- que le coulisseau d'obturateur présente des guides par l'intermédiaire desquels le piston à gaz est apte à être déplacé au niveau du cadre d'obturateur et de la pièce d'extrémité,
- que le coulisseau d'obturateur (8) présente un évidement pour l'éjection de la douille de cartouche (10), et
- que la chambre à gaz se trouve sur la partie avant du canon et entoure celui-ci, des conduits à gaz (7) étant disposés sur la circonférence du canon.

2. Pistolet automatique selon la revendication 1, **caractérisé en ce que** l'extracteur de douille à l'extrémité avant de l'obturateur extrait du canon une douille lors du retour de l'obturateur, la dégage de l'extracteur de douille à l'aide d'une tige et l'éjecte par l'évidement du coulisseau d'obturateur.

3. Pistolet automatique selon la revendication 1, **caractérisé en ce que** l'obturateur présente à son extrémité avant une saillie de verrouillage (20) qui pénètre dans l'évidement (10) du coulisseau d'obturateur lors du retour de celui-ci et qui déplace vers l'avant l'obturateur lors de l'avance dudit coulisseau jusqu'à ce que les saillies d'obturateur (21) entrent dans les rainures de verrouillage (22) de la pièce d'extrémité (2) et soient retenues dans les rainures de verrouillage lors de la poursuite de l'avance du coulisseau d'obturateur.
